# EUROPÄISCHE PATENTSCHRIFT

(11) **EP 0 811 350 B1**
(45) Veröffentlichungstag und Bekanntmachung des Hinweises auf die Patenterteilung: **08.11.2000**
(21) Anmeldenummer: 97108732.5
(22) Anmeldetag: 31.05.1997
(51) Int. Cl.: A47L 13/44

(54) **Reinigungstuch zur Befestigung an einem Reinigungstuchhalter**
Cleaning cloth to be secured to a cloth holder
Serpillière destinée à être fixée à un support

(30) Priorität: 04.06.1996 DE 19622435
(43) Veröffentlichungstag der Anmeldung: 10.12.1997
(73) Patentinhaber: MTT S.A., 2241 Luxemburg (LU)
(72) Erfinder: Petit, Christian, 59150 Wattrelos (FR)
(74) Vertreter: Sparing - Röhl - Henseler Patentanwälte

(56) Entgegenhaltungen:
- WO-A-88/01845
- DE-C- 4 323 943
- US-A- 4 455 705
- US-A- 4 739 635
- US-A- 5 379 501
- US-A- 5 447 590

## Beschreibung

Die Erfindung betrifft ein Reinigungstuch in Form eines textilen Flächengebildes mit einer von mindestens einem Fadensystem gebildeten Grundware und mit einem Schlingenband zur Befestigung des Reinigungstuches mittels eines Klettverschlusses an einem einen Widerhakenbelag aufweisenden Reinigungstuchhalter nach dem Oberbegriff des Anspruchs 1.

WO-A-88/01845 beschreibt ein Reinigungstuch mit den Merkmalen des Oberbegriffs des unabhängigen Anspruch 1. Das aus WO-A-88/01845 bekannte Reinigungstuch umfaßt ein "Velcro tape" Klettbandstreifen, der ein Schlingenband oder ein Hakenband trägt, wobei dieser Klettbandstreifen mit den Schlingen an dem Reinigungstuch befestigbar ist.

Es sind ebenfalls Reinigungstücher bekannt, die an einem Tuchhalter befestigt werden, und zwar mittels einer lösbaren Befestigung, um ein Auswringen, Säubern sowie auch ein Auswechseln des Reinigungstuches zu ermöglichen. Die Reinigungstücher der genannten Art sind deshalb konfektiert und besitzen seitliche Umschlagkanten, in die die Enden einer Tuchhalterbodenplatte geschoben werden können, wodurch das Reinigungstuch an dem Tuchhalter lösbar befestigt werden kann. Die Notwendigkeit des Konfektionierens ist kostenaufwendig und führt zu einem erhöhten Reinigungstuchverbrauch. Ferner ist die Befestigung des Reinigungstuches an dem Reinigungstuchhalter umständlich und damit zeitaufwendig. Im allgemeinen muß dabei das Reinigungstuch mit den Händen gehalten werden, was auch zu einer unerwünschten Verschmutzung der Hände führt.

Aufgabe der Erfindung ist es daher, ein Reinigungstuch nach dem Oberbegriff des Anspruchs 1 zu schaffen, das ohne Beeinträchtigung der Reinigungstuchqualität derart ausgebildet ist, daß es einfach und schnell an einem Reinigungstuchhalter befestigt und von diesem wieder gelöst werden kann, wobei das Vorsehen zusätzlicher Befestigungsmittel entfällt.

Diese Aufgabe wird durch die Merkmale des kennzeichnenden Teils des Anspruchs 1 gelöst.

Hierdurch wird ein Reinigungstuch geschaffen, bei dem das oder die Fadensysteme zum Aufbau der Grundware gleichzeitig zum Ausbilden einer Einhakschicht eines Haftverschlusses oder Klettverschlusses auf dem Reinigungstuchrücken genutzt wird oder werden. Die Verwendung eines Schlingengarns in der Grundware liefert Schlingen, die an dem oder den in der Grundware eingelegten Faden oder Fäden verankert sind. Das Vorsehen zusätzlicher Befestigungsmittel in Form von Verschlußteilen kann entfallen.

Dadurch, daß der Reinigungstuchrücken mit seiner Einhakschicht ein erstes Teilstück eines Haft- oder Klettverschlusses bildet, braucht zur Befestigung des Reinigungstuches an dem Reinigungstuchhalter dieser nur mit einem Widerhakenbelag als einem zweiten Teilstück eines Haft- oder Klettverschlusses versehen sein. Durch leichtes Aneinanderdrücken dieser zwei Teilstücke schließt der Haft- oder Klettverschluß, wozu der Reinigungstuchhalter lediglich auf den Reinigungstuchrücken gedrückt werden muß. Ein Lösen des so geschaffenen Haft- oder Klettverschlusses erfolgt durch ein einfaches Abziehen des Reinigungstuches vom Reinigungstuchhalter. Ein Konfektionieren ist nach wie vor möglich, aber nicht mehr notwendig. Die Reinigungstücher können folglich in einfacher Weise von einer Meterware abgeschnitten werden. Ferner ist das Anhaften des Reinigungstuches an dem Reinigungstuchhalter derart fest, daß der Reinigungstuchhalter manuell und maschinell betrieben werden kann.

Als textiles Flächengebilde bevorzugt ist eine Flach- oder Pol- bzw. Plüschware, die gewebt, gestrickt, gewirkt oder getuftet sein kann. Bei einer Flachware ist das Schlingengarn vorzugsweise derart eingearbeitet, daß es an der Ober- bzw. Vorderseite der Grundware, die die wirksame Reinigungsfläche darstellt, nicht oder nur geringfügig in Erscheinung tritt. Dies sind insbesondere Flachgewebe mit mehreren Fadensystemen in mehreren Stockwerken.

Besonders bevorzugt als textiles Flächengebilde sind Pol- bzw. Plüschware mit einer Grundware und einer in die Vorderseite der Grundware eingebundenen Flordecke. Die Flordecke ist ein hervorragendes Reinigungsmaterial und die florfreie Rückseite erlaubt ein Inerscheinungtreten des eingearbeiteten Schlingengarns mittels einfacher Maschen- und Bindungstechnik. Gegebenenfalls an der Vorderseite der Grundware ebenfalls vorstehende Schlingen werden durch die Flordecke verdeckt und behindern so den Reinigungsvorgang nicht.

Als Schlingengarn bevorzugt ist ein Bouclégarn oder ein Loopzwirn, bei denen auf einer Fadenseele ein schlingenbildender Zusatzfaden angeordnet ist. Dieser Zusatzfaden besteht vorzugsweise aus einem Kunststoffmaterial.

Die Schlingengarnstärke liegt vorzugsweise bei Nm 0,5 bis Nm 20 und kann damit der Garnstärke entsprechen, die für das mindestens eine Fadensystem der Grundware üblicherweise verwendet wird. Bei Verwendung des Schlingengarns bleiben folglich die Variationsmöglichkeiten bezüglich der Gestaltung der Grundware in Abhängigkeit von der Garnstärke für das mindestens eine Fadensystem erhalten. Gleiches gilt für eine Maschen- oder Bindungsartwahl.

Die Schlingen des Schlingengarns können von einem Spinnfaser-, Multifilament- oder Monofilamentfaden gebildet werden. Die Spinnfaser- und Multifilamentfäden haben den Vorteil, daß die Schlingen aus einem Faserbündel bestehen, worin die Widerhaken eines Widerhakenbelags sich ähnlich wie bei einer flauschigen Schicht sicher verankern. Dies gilt insbesondere bei der Faserstärkenwahl gemäß Anspruch 7. Die Schlingen aus Monofilamenten haben den Vorteil einer hohen Belastbarkeit.

Je nach Einsatzzweck und Reinigungsart kann die Grundware eine Maschen- oder Webware sein. Bei einer Webware mit verkreuzten Kett- und Schußfäden wird das Schlingengarn bevorzugt für die Schußfäden eingesetzt, wobei jeder Schußfaden oder jeder zweite bis vierte Schußfaden aus dem Schlingengarn bestehen kann. Dadurch ist sichergestellt, daß der gesamte Rücken eines Reinigungstuches mit einer Einhakschicht überzogen ist. Eine Positionierung des Widerhakenbelages an dem Reinigungstuchhalter zum Reinigungstuchrücken kann entfallen. Der Reinigungstuchhalter kann mit seinem Widerhakenbelag an einer beliebigen Stelle des Reinigungstuchrükkens auf diesen gedrückt und dadurch eine Befestigung erreicht werden.

Besonders bevorzugt ist, bei einer Webware die Schußfäden aus Schlingengarn mit einer höheren Garnstärke einzubinden als die Kettfäden, wobei die Kettfäden aus einem herkömmlichen glatten Garn bestehen. Die dickeren Schußfäden dominieren dann die Grundware, was zu einer gleichmäßigeren und dichteren Verteilung der Schlingen auf der Rückseite der Grundware führt.

Die Flordecke kann in bekannter Weise als Schnittflor oder Schlingenflor ausgebildet sein. Die Flordichte kann beliebig gewählt werden. Als Materialien sind Naturstoffe, vorzugsweise Baumwolle, Rayon und Wolle, oder Kunststoffe, wie Polyamide, Polyester und Polypropylen, einsetzbar.

Für eine Verfestigung des Reinigungstuches kann dessen Rückseite mit einem härtenden Beschichtungsmaterial imprägniert sein.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch eine seitliche Draufsicht eines Reinigungstuches und eines Reinigungstuchhalters,
Fig. 2 zeigt schematisch eine seitliche Draufsicht eines Grundwarenteilstücks des Reinigungstuches gemäß Fig. 1.

Die Figuren 1 und 2 zeigen ein erstes Ausführungsbeispiel eines Reinigungstuches 1 zur Befestigung an einem Reinigungstuchhalter 2 in Form eines textilen Flächengebildes mit einer von mindestens einem Fadensystem gebildeten Grundware 3. Als textiles Flächengebilde bevorzugt ist eine Flach- oder Pol- bzw. Plüschware, die gewebt, gestrickt, gewirkt oder getuftet sein kann.

Bei dem in den Figuren 1 und 2 dargestellten Reinigungstuch ist das textile Flächengebilde als Pol- oder Plüschware ausgebildet, und zwar mit einer Grundware 3, in die eine Flordecke 4, die eine Vorderseite der Grundware 3 bedeckt, eingebunden ist.

Die Grundware 3 kann dabei eine Maschenware oder eine Webware sein, wobei der Faden oder die Fäden mindestens eines Fadensystems der Grundware 3 mindestens teilweise von einem Schlingen 7 bildenden Schlingengarn gebildet wird oder werden. Schlingen 7 des eingearbeiteten Schlingengarns treten an einer Rückseite 6 der Grundware 3 in Erscheinung und versehen diese Rückseite 6 mit einer Schicht aus vorstehenden Schlingen 7. Die Anzahl der auf der Rückseite 6 angeordneten Schlingen 7 richtet sich insbesondere nach der Anzahl des oder der in die Grundware 3 eingearbeiteten Fäden aus Schlingengarn.

Die von dem Schlingengarn gebildeten Schlingen 7 sind geeignet, in einen Hafteingriff (nach Art eines Klettverschlusses) mit Widerhaken 8 eines Widerhakenbelages an einer Bodenplatte 9 des Reinigungstuchhalters 2 zu treten. Vorgesehen ist deshalb, daß die Rückseite 6 der Grundware 3 mindestens entlang eines Teilbereiches einen von den Schlingen 7 gebildeten Einhakbelag 11 aufweist, der in Verbindung mit einem Widerhakenbelag einen Haftverschluß (Klettverschluß) bildet.

Bei dem hier beschriebenen Ausführungsbeispiel ist die Grundware 3 eine Webware mit verkreuzten Kettfäden 10 und Schußfäden 5 (vgl. Fig. 2). In die Grundware 3 ist die Flordecke 4 eingebunden, die die Vorderseite der Grundware 3 bedeckt. Die Rückseite 6 der Grundware 3 bleibt dagegen florfrei. Die Schußfäden 5 bestehen aus dem Schlingengarn, während die Kettfäden 10 aus einem glatten Garn bestehen. Allein dadurch, daß die Schußfäden 5 mit den Kettfäden 10 aufgrund einer Gewebebindung wechselnd kreuzen, treten die als Schlingengarn eingearbeiteten Schußfäden 5 an der Rückseite 6 der Grundware in Erscheinung.

Als Bindungsart bevorzugt sind dabei einfache Bindungen, wie z.B. die Tuchbindung. Bei derartigen gleichseitigen Bindungen können zwar die aus dem Schlingengarn bestehenden Schußfäden 5 auch Schlingen auf der Vorderseite der Grundware 3 bilden (vgl. Fig. 2), die jedoch von der Flordecke 4 überdeckt werden. Ebenfalls geeignet sind nicht gleichseitige Bindungen, die dazu genutzt werden können, daß die aus dem Schlingengarn bestehenden Schußfäden auf der Rückseite 6 der Grundware 3 vorherrschen.

Um eine möglichst hohe Anzahl an Schlingen 7 zu erhalten, können alle Schußfäden 5 der Grundware 3 eines Reinigungstuches 1 aus dem Schlingengarn bestehen. Alternativ kann nur jeder zweite bis vierte Schußfaden 5 aus einem Schlingengarn bestehen. Ferner besitzen die Schußfäden 5 vorzugsweise eine größere Garnstärke als die Kettfäden 10 und sind damit dicker als die Kettfäden 10, die vorzugsweise feinfadig sind.

Weiterhin alternativ können entweder nur die Kettfäden oder die Schußfäden ebenso wie die Kettfäden 10 aus einem Schlingengarn bestehen. Weiterhin bevorzugt ist eine gleichmäßige Verteilung der aus einem Schlingengarn bestehenden Fäden eines Fadensystems über eine Breite und/oder Länge der Grundware 3.

Als Schlingengarn wird ein Bouclégarn oder Loopzwirn mit einer Garnstärke von vorzugsweise Nm 0,5 bis Nm 20 verwendet. Der die Schlingen 7 erzeugende Zusatzfaden des Schlingengarns ist auf einer Fadenseele 12 angeordnet und besteht vorzugsweise aus einem Kunststoffmaterial und kann ein Spinnfaser-, Multifilament- oder Monofilamentfaden sein. Werden die Schlingen von einem Spinnfaserfaden gebildet, liegt dessen Faserstärke bei vorzugsweise 0,7 bis 30 den. Die Schlingen 7 sind demnach auf einem Faden 5 verankert, der die Grundware 3 aufbaut.

Die Flordecke 4 wird von einem in die Grundware 3 eingebundenen Pol gebildet, der als Schnittpol oder Schlingenpol ausgebildet sein kann. Die Einbindung der Polnoppen erfolgt vorzugsweise nach der W-Bindung. Die Pollänge, Poldichte als auch das Polmaterial können in Abhängigkeit vom Anwendungszweck gewählt werden.

Zur Verfestigung des Reinigungstuches 1 kann die Rückseite 6 der Grundware 3 mit einer härtenden Beschichtung imprägniert sein, wobei die Härtung sich vorzugsweise unter Wärmeeinwirkung vollzieht.

Gemäß einem nicht dargestellten zweiten Ausführungsbeispiel kann das textile Flächengebilde eine Flachware sein. Bei einer Flachware ist das Schlingengarn vorzugsweise derart eingearbeitet, daß es an der Oberseite bzw. Vorderseite der Grundware, die die wirksame Reinigungsfläche darstellt, nicht oder nur geringfügig in Erscheinung tritt. Dies sind insbesondere Flachgewebe mit mehreren Fadensystemen in mehreren Stockwerken. Im übrigen gelten die vorstehenden Ausführungen entsprechend.

## Patentansprüche

1. Reinigungstuch in Form eines textilen Flächengebildes mit einer von mindestens einem Fadensystem gebildeten Grundware und mit einem Schlingenband zur Befestigung des Reinigungstuches mittels eines Klettverschlusses an einem einen Widerhakenbelag aufweisenden Reinigungstuchhalter, dadurch gekennzeichnet, daß das Schlingenband gebildet wird von von einer Fadenseele (12) sich erstreckenden Schlingen (7) eines Schlingengarns, das den Faden oder mindestens einen Teil der die Grundware aufbauenden Fäden eines Fadensystems bildet, dabei an einer Rückseite (6) der Grundware (3) in Erscheinung tritt und die Rückseite (6) der Grundware (3) mit einer Schicht aus vorstehenden Schlingen (7) des Schlingengarns versieht, so daß die Rückseite (6) der Grundware (3) mindestens entlang eines Teilbereiches einen von Schlingen (7) gebildeten Einhakbereich (11) aufweist.

2. Reinigungstuch nach Anspruch 1, dadurch gekennzeichnet, daß in die Grundware (3) eine Flordecke (4) eingebunden ist, die eine Vorderseite der Grundware (3) bedeckt, und Schlingen (7) des Schlingengarns auf einer florfreien Rückseite (6) der Grundware (3) frei liegen.

3. Reinigungstuch nach Anspruch 1 oder 2, dadurch gekennzeichnet, daß das Schlingengarn ein Bouclégarn oder Loopzwirn ist.

4. Reinigungstuch nach einem der Ansprüche 1 bis 3, dadurch gekennzeichnet, daß die Schlingen (7) des Schlingengarns aus einem Kunststoffmaterial bestehen.

5. Reinigungstuch nach einem der Ansprüche 1 bis 4, dadurch gekennzeichnet, daß das Schlingengarn eine Garnstärke zwischen Nm 0,5 und Nm 20 besitzt.

6. Reinigungstuch nach einem der Ansprüche 1 bis 5, dadurch gekennzeichnet, daß die Schlingen (7) von einem Spinnfaser-, Multifilament- oder Monofilamentfaden gebildet werden.

7. Reinigungstuch nach einem der Ansprüche 1 bis 6, dadurch gekennzeichnet, daß die Schlingen (7) von einem Spinnfaserfaden mit einer Faserstärke von 0,7 bis 30 den gebildet werden.

8. Reinigungstuch nach einem der Ansprüche 1 bis 7, dadurch gekennzeichnet, daß die Grundware (3) eine Maschenware aus dem Schlingengarn ist.

9. Reinigungstuch nach einem der Ansprüche 1 bis 7, dadurch gekennzeichnet, daß die Grundware (3) eine Webware mit einem verkreuzten Kettfaden-und einem Schußfadensystem ist, wobei die Schußfäden (5) des Schußfadensystems und/oder die Kettfäden (10) des Kettfadensystems zumindest teilweise aus einem Schlingengarn bestehen.

10. Reinigungstuch nach Anspruch 9, dadurch gekennzeichnet, daß die aus dem Schlingengarn bestehenden Schußfäden (5) und/oder Kettfäden (10) gleichmäßig verteilt über eine Breite und/oder Länge der Grundware (3) in diese eingebunden sind.

11. Reinigungstuch nach Anspruch 9 oder 10, dadurch gekennzeichnet, daß die Schußfäden (5) aus einem fülligen Schlingengarn und die Kettfäden (11) aus einem feinfädigeren Glattgarn bestehen.

12. Reinigungstuch nach einem der Ansprüche 1 bis 11, dadurch gekennzeichnet, daß die Rückseite (6) der Grundware (3) mit einer verfestigenden Beschichtung imprägniert ist.

## Claims

1. Cleaning cloth in the form of a textile sheet with a basic fabric formed by at least one system of threads and with a loop band for securing the cleaning cloth by means of a loop and hook fastening to a cleaning cloth holder comprising a covering of hooks, characterised in that the loop band is formed by loops (7) of a loop yarn extending from a yarn core (12), which forms the thread or at least a part of the threads of a system of threads building-up the basic fabric, in this case appears on a rear side (6) of the basic fabric (3) and provides the rear side (6) of the basic fabric (3) with a layer of projecting loops (7) of the loop yarn, so that the rear side (6) of the basic fabric (3) has, at least along one partial region, a hooking region formed by loops(7).

2. Cleaning cloth according to Claim 1, characterised in that bound into the basic fabric (3) is a pile surface (4), which covers a front side of the basic fabric (3) and loops (7) of the loop yarn are exposed on a pile-free rear side (6) of the basic fabric (3).

3. Cleaning cloth according to Claim 1 or 2, characterised in that the loop yarn is a boucle yarn or loop twist.

4. Cleaning cloth according to one of Claims 1 to 3, characterised in that the loops (7) of the loop yarn consist of a synthetic material.

5. Cleaning cloth according to one of Claims 1 to 4, characterised in that the loop yarn has a yarn strength of between Nm 0.5 and Nm 20.

6. Cleaning cloth according to one of Claims 1 to 5, characterised in that the loops (7) are formed by a spinning fibre thread, multifilament thread or monofilament thread.

7. Cleaning cloth according to one of Claims 1 to 6, characterised in that the loops (7) are formed by a spinning fibre thread with a fibre strength of 0.7 to 30 den.

8. Cleaning cloth according to one of Claims 1 to 7, characterised in that the basic fabric (3) is a mesh fabric made from the loop yarn.

9. Cleaning cloth according to one of Claims 1 to 7, characterised in that the basic fabric (3) is a woven fabric with a crossed warp thread system and a weft thread system, the weft threads (5) of the weft thread system and/or the warp threads (10) of the warp thread system consisting at least partly of a loop yarn.

10. Cleaning cloth according to claim 9, characterised in that weft threads (5) and/or warp threads (10) consisting of the loop yarn, uniformly distributed over a width and/or length of-the basic fabric (3), are bound therein.

11. Cleaning cloth according to Claim 9 or 10, characterised in that the weft threads (5) consist of a bulky loop yarn and the warp threads (11) consist of a finer smooth yarn.

12. Cleaning cloth according to one of Claims 1 to 11, characterised in that the rear side (6) of the basic fabric (3) is impregnated with a strengthening coating.

## Revendications

1. Toile de nettoyage constituée par une structure textile bidimensionnelle qui comprend un élément de base formé d'au moins un dispositif à fils et une bande à boucles destinée à fixer la toile de nettoyage, au moyen d'une fermeture auto-agrippante, à un manche de toile de nettoyage muni d'une garniture à crochets, caractérisée en ce que la bande à boucles est formée de boucles (7) qui font saillie sur une âme de fil (12) d'un fil à boucles qui forme le fil, ou au moins une partie des fils, du dispositif à fils constituant l'élément de base, lequel fil apparaît sur une face arrière (6) de l'élément de base (3) et forme sur la face arrière (6) de l'élément de base (3) une couche de boucles saillantes (7) du fil à boucles, en sorte que la face arrière (6) de l'élément de base (3) présente, au moins le long d'une partie, une zone d'accrochage (11) formée de boucles (7).

2. Toile de nettoyage selon la revendication 1, caractérisée en ce que l'élément de base (3) est lié au revêtement de poils (4) qui recouvre la face avant de l'élément de base (3) et les boucles (7) du fil à boucles sont libres sur une face arrière (6) exempte de poils de l'élément de base (3).

3. Toile de nettoyage selon la revendication 1 ou 2, caractérisée en ce que le fil à boucles est un fil bouclé ou un fil bouclette.

4. Toile de nettoyage selon l'une des revendications 1 à 3, caractérisée en ce que les boucles (7) du fil à boucles sont composées d'une matière synthétique.

5. Toile de nettoyage selon l'une des revendications 1 à 4, caractérisée en ce que le fil à boucles possède une grosseur de titrage entre 0,5 Nm et 20 Nm.

6. Toile de nettoyage selon l'une des revendications 1 à 5, caractérisée en ce que les boucles (7) sont formées d'un fil de fibres filées, d'un fil multifilament, ou d'un fil monofilament.

7. Toile de nettoyage selon l'une des revendications 1 à 6, caractérisée en ce que les boucles (7) sont formées d'un fil de fibres filées possédant un titrage de 0,7 à 30 deniers.

8. Toile de nettoyage selon l'une des revendications 1 à 7, caractérisée en ce que l'élément de base (3) est un article à mailles réalisé en fil à boucles.

9. Toile de nettoyage selon l'une des revendications 1 à 7, caractérisée en ce que l'élément de base (3) est un article tissé possédant un système de fils de chaîne et de fils de trame entrecroisés, les fils de trame (5) du système de fils de trame et/ou les fils de chaîne (10) du système de fils de chaîne étant composés au moins partiellement d'un fil à boucles.

10. Toile de nettoyage selon la revendication 9, caractérisée en ce que les fils de trame (5) et/ou fils de chaîne (10) constituant le fil à boucles sont liés dans l'élément de base (3) de manière uniformément répartie sur une largeur et/ou une longueur de ce dernier.

11. Toile de nettoyage selon la revendication 9 ou 10, caractérisée en ce que les fils de trame (5) sont constitués par un fil à boucles volumineux et les fils de chaîne (11) sont constitués par un fil lisse d'une plus grande finesse.

12. Toile de nettoyage selon l'une des revendications 1 à 11, caractérisée en ce que la face arrière (6) de l'élément de base (3) est imprégnée d'une enduction de renfort.
